# EUROPÄISCHE PATENTSCHRIFT

(11) **EP 1 000 187 B1**
(45) Veröffentlichungstag und Bekanntmachung des Hinweises auf die Patenterteilung: **04.09.2002**
(21) Anmeldenummer: 98920440.9
(22) Anmeldetag: 27.05.1998
(51) Int. Cl.: D03C 3/42, D03C 3/38

(54) **WEBHARNISCH UND JAQUARDWEBMASCHINE MIT WEBHARNISCH**
LOOM HARNESS AND JAQUARD LOOM WITH LOOM HARNESS
HARNAIS A TISSER ET METIER JACQUARD COMPORTANT UN HARNAIS A TISSER

(30) Priorität: 29.07.1997 DE 19731447
(43) Veröffentlichungstag der Anmeldung: 17.05.2000
(73) Patentinhaber: TEXTILMA AG, 6052 Hergiswil / NW (CH)
(72) Erfinder: SPEICH, Francisco, CH-5073 Gipf-Oberfrick (CH)
(74) Vertreter: Heubeck, Bernhard
(86) Internationale Anmeldenummer: CH9800222
(87) Internationale Veröffentlichungsnummer: WO99006620

(56) Entgegenhaltungen:
- EP-A- 0 709 503
- DE-C- 123 669
- DE-C- 143 464
- DE-C- 4 031 515
- DE-U- 29 712 991
- US-A- 3 724 512

## Beschreibung

Die Erfindung betrifft einen Webharnisch gemäss dem Oberbegriff des Anspruches 1 und eine Jacquardwebmaschine mit einem Webharnisch.

Eine Jacquardwebmaschin besteht im allgemeinen aus einer Jacquardvorrichtung, einem Webharnisch und einer Webmaschine. Die Jacquardvorrichtung enthält Fachbildeelemente mit einer Platine, die mit dem Webharnisch verbunden ist.

Die Fig.1 und 2 zeigen eine bekannte Ausführungsform eines Webharnisch. Der Webharnisch wird von unten nach oben bzw. von oben nach unten montiert und ist somit in einen Unterteil und einen Oberteil aufgeteilt. Der Unterteil umfasst Gegenzugelemente und Litze. Der Oberteil umfasst Karabinerhaken, Harnischschnüre sowie ein oberes und unteres Chorbrett mit Durchgangslöchern. Die Harnischschnüre pro Rapport sind mit der Strupfe verbunden und gemeinsam in einem Durchgangsloch im oberen Chorbrett und einzeln in Durchgangslöchern im unteren Chorbrett angeordnet. Die Harnischschnüre können als Einzel- oder Doppelschnur ausgebildet werden, die jeweils mit einer Schlaufe versehen sind und mit dieser Schlaufe in den Karabinerhaken eingehängt sind.

Bei dem bekannten Webharnisch sind alle Harnischschnüre einer Durchgangsbohrung im oberen Chorbrett vollständig in allen Rapporten im unteren Chorbrett identisch abgebildet. Die Harnischschnüre der folgenden Durchgangsbohrungen im oberen Chorbrett werden nacheinander auf die gleiche Art angeordnet. Sind sämtliche Harnischschnüre angeordnet, so kreuzen sich diese lochweise gegeneinander, wie das in Fig. 2 dargestellt ist. An den mit "x" bezeichneten Stellen wird auf die Harnischschnüren ein Druck ausgeübt und eine starke Reibung verursacht. Diese Anordnung der Harnischschnüre weist die Nachteile auf, dass während des Betriebes die Harnischschnüre schwingen bzw. durch die Reibung gegeneinander und an den Rand der Durchbohrung stark beansprucht werden. Dadurch wird die Lebensdauer und Arbeitsgeschwindigkeit des Webharnisch auf ein hohes Mass eingeschränkt.

Ein Webharnisch gemäß dem Oberbegriff des Anspruchs 1 ist aus DE-A-4 031 515 bekannt.

Der Erfindung liegt die Aufgabe zugrunde einen Webharnisch zu verbessern, derart, dass die genannten Nachteile behoben sind und eine beträchtliche Steigerung der Arbeitsgeschwindigkeit der Webmaschine ermöglicht wird.

Diese Aufgabe wird erfindungsgemäss mit den Merkmalem des Anspruches 1 gelöst.

Nachfolgend wird die Erfindung anhand der beiliegenden Figuren erläutert.

Es zeigen:
- Fig. 1: eine bekannte Ausführungsform eines Webharnisch,
- Fig.2: eine zur Unterseite des oberen Chorbrettes gerichtete Ansicht der Ausführungsform gemäss Fig.1, aus welcher der Verlauf der Harnischschnüre ersichtlich ist,
- Fig. 3: eine Ansicht der Verbindung von einer Jacquardvorrichtung und einer erfindungsgemässen Ausführungsform eines Webharnisch,
- Fig.4: eine erfindungsgemasse Ausführungsform eines Webharnisch mit vier Webrapporten und zwei in der hintersten Reihe angeordneten Harnischschnüren,
- Fig.5: die Ausführungsform des Webharnisch gemäss Fig.4 mit acht angeordneten Harnischschnüren,
- Fig. 6: die Ausführungsform des Webharnisch gemäss Fig.4 mit zehn angeordneten Harnischschnüren,
- Fig. 7: die Ausführungsform des Webharnisch gemäss Fig.4, bei welcher die Harnischschnüre einer Reihe im oberen Chorbrett in sämtlicher Rapporte des unteren Chorbrettes angeordnet sind,
- Fig.8: einen Schnitt entlang der Linie IIV-IIV in Fig.7 und
- Fig. 9: die Ausführungsform des Webharnisch gemäss Fig.3 bei welcher die Harnischschnüre in der hintersten Reihe sämtlicher Rapporte und in den aussenliegenden Rapporten der zweiten Reihe angeordnet sind.

Wie bereits eingangs erwähnt, enthält der Oberteil eines Webharnisch eine Mehrzahl von Karabinerhaken 1 und Harnischschnüren 2 sowie ein oberes Chorbrett 3 mit Durchgangslöcher 4 und ein unteres Chorbrett 5 mit Durchgangslöchern 6. Die Anordnung der Lochreihen im oberen und unteren Chorbrett ist bekannt.

Wie die Fig.3 zeigt ist zur Verbindung einer Platine 11 der Jacquardvorrichtung mit dem Webharnisch ein Karabinerhaken 1 vorgesehen, der einstückig ausgebildet ist. Der Karabinerhaken hat einen Mittelabschnitt 12 und zwei als Ösen 13 ausgebildete Abschnitte, die elastisch verformbar sind, um die Ösen zu öffnen. Die Verbindungsstelle Platine 11 mit der oberen Öse des Karabinerhakens bildet die Harnischtrennstelle. Die Harnischschnüre 2 sind als Doppelschnur mit einer Schlaufe 14 an einem Ende und zwei Abschnitten ausgebildet, die jeweils mit Litzen des Unterteiles des Webharnisch verbunden sind.

Zum besseren Verständnis wird anhand eines schrittweisen Aufbaus eine erfindungsgemässe Ausführungsform eines Webharnisch mit bezug auf die Figuren 4 bis 9 erläutert, wobei die Harnischnüre von der Weberstandseite gesehen in Reihen von hinten links nach rechts (Schussrichtung; Pfeile A bzw. B) und von hinten nach vorn (Kettrichtung; Pfeile C bzw. D) angeordnet sind. Es wird auf Fig.4 Bezug genommen. Der Webharnisch weist vier Rapporten I bis IV auf. Es ist nur eine Harnischschnur 2 angeordnet ist. Zum besseren Verständnis werden nachfolgend die Abschnitte der Harnischschnur entsprechend den Rapporten I bis IV bezeichnet. Die Abschnitte I.1 und IV.1 der Doppelschnur sind im oberen Chorbrett 3 gemeinsam durch das linke Durchgangsloch und im unteren Chorbrett jeweils einzeln durch die linken Durchgangslöcher der aussenliegenden Rapporte I und IV geführt.

Die Fig.5 zeigt den Webharnisch, bei welchem die Abschnitten 1.1 bis 1.4 und IV.1 bis IV.4 der Doppelschnur in den aussenliegenden Rapporten I und IV im unteren Chorbrett 5 angeordneten sind. Diese Anordnung wird erhalten, indem die Doppelschnüre im oberen Chorbrett 3 in Richtung des Pfeiles A in einer Reihenfolge ausgehend von links nach rechts fortlaufend angeordnet sind. Durch diese Anordnung liegen die nachfolgend angeordneten Abschnitte jeweils vor den vorgängig angeordnet Abschnitten. Wie aus der Fig.6 ersichtlich ist, sind die Abschnitte 11.1 und III.1 der Doppelschnur für die innenliegenden Rapporte II und III im gleichen Sinn angeordnet. Die Fig.7 zeigt den Webharnisch, bei welchem die Abschnitte in der hinteren Reihe der Rapporte I bis IV angeordnet, derart, dass in Richtung des Pfeiles A eine Reihe der Anordnung der Harnischschnüre im oberen Chorbrett 3 in identischer Folge in den Harnischrapporten im unteren Chorbrett 5 abgebildet sind.

Die Fig.8 zeigt eine der Fig.2 entsprechende Ansicht des Verlaufes der Abschnitte der Doppelschnur bei der vorstehend beschriebenen Ausführungsform des Webharnisch. Durch die fortlaufende Anordnung sind die Abschnitte 1.1 bis I.4, II.1 bis II.4, III.1 bis III.4 und IV.1 bis IV.4 der Doppelschnur gestaffelt angeordnet, so dass die in einer Durchbohrung im oberen Chorbrett geführten Abschnitte mindestens einen der durch die benachbarte Durchbohrung 4 im oberen Chorbrett 3 geführten Abschnitte kreuzen. Die gestaffelte Anordnung bewirkt, dass die genannten Nachteile des bekannten Webharnisch behoben sind und hat die Vorteile, dass die Abschnitte gegenseitig geführt sind.

Die Fig.9 zeigt den Webharnisch, bei welchem die Harnischrapporte der hinteren Reihe und eine Harnischschnur der davorliegenden Reihe angeordnet sind.

## Patentansprüche

1. Webharnisch mit einem oberen und unteren Chorbrett (3,5), die in einem Raster angeordnete Durchganglöcher (4,6) aufweisen, mit einer Mehrzahl von Harnischschnüren (2), die für jeden Rapport gemeinsam in den Durchgangslöchern (4) des oberen Chorbrettes (3) und einzeln in den Durchgangslöcher (6) des unteren Chorbrettes (5) geführt sind, mit einer Mehrzahl von Karabinerhaken (1) um die Harnischschnüre mit der Jacquardvorrichtung zu verbinden und mit einer Mehrzahl von Gegenzugelementen und Litzen, die jeweils mit den Harnischschnüren verbunden sind, wobei in der Schussrichtung A eine Reihe der Anordnung der Harnischschnüre im oberen Chorbrett in identischer Folge in den Harnischrapporten im unteren Chorbrett abgebildet ist, **dadurch gekennzeichnet, dass** die in einer Durchbohrung (4) im oberen Chorbrett (3) geführten Abschnitte der Harnischschnüre von mindestens einer Schnur der durch die benachbarte Durchbohrung im oberen Chorbrett geführten Abschnitte durchkreuzt sind.

2. Webharnisch nach Anspruch 1, **dadurch gekennzeichnet, dass** die Anordnung der Abschnitte der Harnischschnüre einer Reihe in der Schussrichtung A im oberen Chorbrett (3) im unteren Chorbrett (5) so ausgeführt ist, dass diese Anordnung rapportweise und in Reihen ausgehend von den jeweils äuseren Rapporten zum Zentrum des Harnisch hin abgebildet ist.

3. Webharnisch nach Anspruch 1, **dadurch gekennzeichnet, dass** die Anordnung der Abschnitte der Harnischschnüre einer Reihe in der Schussrichtung A im oberen Chorbrett (3) im unteren Chorbrett (5) so ausgeführt ist, dass diese Anordnung rapportweise und in Reihen ausgehend vom Zentrum des Harnisch zu den äusseren Rapporten hin abgebildet ist.

4. Webharnisch nach einem der Ansprüche 2 oder 3, **dadurch gekennzeichnet, dass** die Abbildung im unteren Chorbrett (5) paarweise pro Durchgangsloch im oberen Chorbrett (3) erfolgt.

5. Webharnisch nach einem der Ansprüche 1 bis 4, **dadurch gekennzeichnet, dass** der Karabinerhaken (1) einstückig ausgebildet ist und dass der Karabinerhaken aus einem Mittelabschnitt (12) und zwei als Ösen (13) ausgebildete Abschnitte ausweist, die mit dem freien Ende am Mittelabschnitt anliegen und elastisch verformbar sind, um den Karabinerhaken (1) in die Platine (11) bzw. der Harnischschnur in den Karabinerhaken ein- oder auszuhängen.

6. Webharnisch nach einem der Ansprüche 1 bis 5, **dadurch gekennzeichnet dass** die Harnischschnur (2) einstückig ausgebildet ist, wobei die Harnischschnur mit einer Schlaufe (14) an einem Ende versehen ist, um die Harnischschnur in den Karabinerhaken (1) ein- oder auszuhängen und zwei Abschnitte aufweist, um die Harnischschnur mit den Litzen zu verbinden.

7. Webmaschine mit einer Jacquardvorrichtung und mit einem Webharnisch nach einem der Ansprüche 1 bis 6.

## Claims

1. Loom harness having an upper and a lower harness board (3, 5) which have passage holes (4, 6) which are arranged in a grid, having a plurality of harness cords (2) which are jointly guided for each pattern repetition in the passage holes (4) of the upper harness board (3) and individually in the passage holes (6) of the lower harness board (5), having a plurality of snap hooks (1) in order to connect the harness cords to the Jacquard device and having a plurality of return motion elements and heddles which are in each case connected to the harness cords, wherein, in the weft direction A, a row of the arrangement of the harness cords in the upper harness board is mapped in the identical sequence in the harness pattern repetitions in the lower harness board, **characterised in that** the sections of the harness cords which are guided in a passage hole (4) in the upper harness board (3) is crossed through by at least one cord of the sections which are guided through the adjacent passage hole in the upper harness board.

2. Loom harness in accordance with claim 1, **characterised in that** the arrangement of the sections of the harness cords of a row in the weft direction A in the upper harness board (3) is executed in the lower harness board (5) in such a manner that this arrangement is mapped pattern-repetition-wise and in rows starting from the respective outer pattern repetitions in the direction towards the centre of the harness.

3. Loom harness in accordance with claim 1, **characterised in that** the arrangement of the sections of the harness cords of a row in the weft direction A in the upper harness board (3) is executed in the lower harness board (5) in such a manner that this arrangement is mapped pattern-repetition-wise and in rows starting from the centre of the harness in the direction towards the outer pattern repetitions.

4. Loom harness in accordance with one of claim 2 or claim 3, **characterised in that** the mapping in the lower harness board (5) takes place pairwise per passage hole in the upper harness board (3).

5. Loom harness in accordance with any one of the claims 1 to 4, **characterised in that** the snap hook (1) is designed in a single piece; and **in that** the snap hook has a middle section (12) and two sections which are formed as eyes (13) which lie with the free end in contact at the middle section and which are elastically deformable in order to be able to hang the snap hook (1) into or out of the heald rod (11) and the harness cord into or out of the snap hook.

6. Loom harness in accordance with any one of the claims 1 to 5, **characterised in that** the harness cord (2) is formed in a single piece, with the harness cord being provided with a loop (14) at one end in order to be able to hang the harness cord into or out of the snap hook (1) and having two sections in order to be able to connect the harness cord to the heddles.

7. Loom comprising a Jacquard device and comprising a loom harness in accordance with any one of the claims 1 to 6.

## Revendications

1. Harnais à tisser comprenant des planches d'arcades perforées (3, 5) supérieure et inférieure, munies de trous traversants (4, 6) agencés en un réseau quadrillé ; une pluralité d'arcades (2) qui, pour chaque rapport, sont conjointement guidées dans les trous traversants (4) de la planche d'arcades perforée (3) supérieure, et individuellement dans les trous traversants (6) de la planche d'arcades perforée (5) inférieure ; une pluralité de mousquetons (1), afin de relier les arcades à la mécanique Jacquard ; et une pluralité de lices et d'éléments de traction antagoniste, respectivement reliés aux arcades, sachant que, dans la direction A de la trame, une rangée de l'ensemble des arcades de la planche d'arcades perforée supérieure est reproduite, dans la planche d'arcades perforée inférieure, selon une succession identique dans les rapports de harnais, **caractérisé par le fait que** les segments des arcades, guidés dans un trou traversant (4) pratiqué dans la planche d'arcades perforée (3) supérieure, sont croisés par au moins une arcade des segments guidés à travers le trou traversant voisin, pratiqué dans la planche d'arcades perforée supérieure.

2. Harnais à tisser selon la revendication 1, **caractérisé par le fait que** la disposition des segments des arcades d'une rangée dans la direction A de la trame dans la planche d'arcades perforée (3) supérieure est réalisée, dans la planche d'arcades perforée (5) inférieure, de façon telle que cette disposition soit reproduite selon des rapports et en des rangées, vers le centre du harnais à partir des rapports respectivement extérieurs.

3. Harnais à tisser selon la revendication 1, **caractérisé par le fait que** la disposition des segments des arcades d'une rangée dans la direction A de la trame dans la planche d'arcades perforée (3) supérieure est réalisée, dans la planche d'arcades perforée (5) inférieure, de façon telle que cette disposition soit reproduite selon des rapports et en des rangées, vers les rapports extérieurs à partir du centre du harnais.

4. Harnais à tisser selon l'une des revendications 2 ou 3, **caractérisé par le fait que** la reproduction, dans la planche d'arcades perforée (5) inférieure, s'effectue par paires pour chaque trou traversant pratiqué dans la planche d'arcades perforée (3) supérieure.

5. Harnais à tisser selon l'une des revendications 1 à 4, **caractérisé par le fait que** le mousqueton (1) est de réalisation monobloc ; et **par le fait que** ledit mousqueton comprend une région centrale (12) et deux régions conçues comme des oeillets (13), qui reposent contre la région centrale par l'extrémité libre, et sont élastiquement déformables pour assurer, respectivement, l'accrochage du mousqueton (1) dans la platine (11) ou de l'arcade dans le mousqueton, voire leur décrochage.

6. Harnais à tisser selon l'une des revendications 1 à 5, **caractérisé par le fait que** l'arcade (2) est de réalisation monobloc, ladite arcade étant pourvue d'une boucle (14) à une extrémité, de manière à accrocher l'arcade dans le mousqueton (1), ou l'en décrocher, et présentant deux segments en vue de relier l'arcade aux lices.

7. Métier à tisser équipé d'une mécanique Jacquard et d'un harnais à tisser selon l'une des revendications 1 à 6.
